# EUROPÄISCHE PATENTSCHRIFT

(11) **EP 1 437 560 B1**
(45) Veröffentlichungstag und Bekanntmachung des Hinweises auf die Patenterteilung: **11.04.2007**
(21) Anmeldenummer: 03290037.5
(22) Anmeldetag: 07.01.2003
(51) Int. Cl.: F25B 39/04, F28F 9/02

(54) **Kondensator mit Sammelbehälter und Schutzkappe**
Condensator with collection vessel and protective cap
Condensateur avec collecteur et capuchon protecteur

(43) Veröffentlichungstag der Anmeldung: 14.07.2004
(73) Patentinhaber: Behr France Hambach S.A.R.L., 57910 Hambach (FR)
(72) Erfinder: Bellott, Frederic, 67260 Sarre-Union (FR); Kaczmarek, Fabrice, 67700 Saverne (FR); Seibert-Sandt, Frederic, 57000 Metz (FR)
(74) Vertreter: Grauel, Andreas

(56) Entgegenhaltungen:
- EP-A- 0 166 664
- EP-A- 0 204 503
- EP-A- 0 412 773
- EP-A- 1 104 879
- EP-A- 1 147 930
- DE-A- 4 319 293
- DE-A- 10 039 260
- GB-A- 2 366 363
- JP-A- 2001 033 121
- US-A- 4 384 655

## Beschreibung

Die Erfindung betrifft einen Kondensator mit einem Sammelbehälter sowie eine Schutzkappe.

Die Schrift DE-A- 100 39260, die als nächstliegender Stand der Technik angesehen wird, zeigt einen Kondensator mit einem Sammelbehälter und einem Verschlussstopfen, wobei der Sammelbehälter eine im wesentlichen über den Verschlussstopfen hinausstehende Rohrwand aufweist.

Durch die DE-A 100 39 260 wurde ein Sammelbehälter mit einem lösbaren Verschluss für einen Kondensator einer Kraftfahrzeugklimaanlage bekannt. Der Verschluss ist als kolbenartiger Stopfen ausgebildet und durch einen Sicherungsring gegenüber dem rohrförmigen Sammelbehälter festgelegt und gesichert. Ein derartiger Kondensator wird in der Regel im Frontbereich des Motorraumes eines Kraftfahrzeuges eingebaut und ist daher Schmutz und Spritzwasser ausgesetzt, was zu Korrosion des Sicherungsringes und des Verschlussstopfens im Sammelbehälter führen kann. Die Folge wäre, dass der Verschlussstopfen nicht mehr oder nur sehr schwer zu Reparaturzwekken aus dem Sammelbehälter herausgenommen werden kann. Auch kann es durch den Eintritt von Spritzwasser und insbesondere im Winter von salzhaltigem Spritzwasser zu verstärkter Korrosion kommen, so daß es zu Undichtigkeiten kommen kann.

Es ist daher Aufgabe der vorliegenden Erfindung, einen Kondensator und eine Schutzkappe zu schaffen, die eine sichere und nachhaltige Abdichtung des Sammelbehälters gegen Schmutz und Feuchtigkeit gewährleistet.

Die Lösung dieser Aufgabe ergibt sich aus den Merkmalen des Patentanspruches 1.

Vorteilhaft ist die Schutzkappe aus Kunststoff, vorzugsweise einem Polyamid (PA) hergestellt, d. h. einem spritzfähigen, relativ festen Kunststoff. Darüber hinaus weist diese Kunststoffkappe vorteilhaft zur Innenseite des Behälters hin einen Gewindezapfen oder eine andere Befestigungsmöglichkleit auf, wie eine Steckverbindung auf, der in ein entsprechendes Innengewinde oder eine entsprechende Aufnahme im Verschlussstopfen des Behälters oder in den Behälter selbst einschraubbar oder aufnehmbar ist. Hiermit wird der Vorteil erreicht, dass die notwendige Dichtkraft zwischen Schutzkappe und Behalter, d. h. eine hohe Dichtwirkung bei gleichzeitiger Unverlierbarkeit der Schutzkappe auf Dauer gegeben sind.

Vorteilhafte Ausgestaltungen der Erfindung ergeben sich aus den Unteransprüchen. So weist die Schutzkappe einen Dichtflansch mit einer ebenen Dichtfläche auf, die gegen die Stirnfläche des Sammelbehälters gepresst wird. Aufgrund der Anpressung durch das Gewinde und der Steifigkeit der Schutzkappe wird eine hohe und dauerhafte Dichtwirkung erzielt. Auch kann eine Dichtung derart angebracht sein, die sich mit einer Dichtlippe gegen die innenwandung des Behälterrohres anlegt.

In weiterer Ausgestaltung der Erfindung ist zwischen dem äußeren Dichtflansch und dem inneren Gewindezapfen eine konische Hohlfläche vorgesehen, die einen gewissen Federweg der Schutzkappe beim Einschrauben des Gewindezapfens erlaubt und damit eine Vorspannung des Dichtflansches bewirkt. Dies erhöht die Dichtwirkung.

Nach einer vorteilhaften Weiterbildung der Erfindung ist auf der Außenseite der Schutzkappe ein profilierter Handgriff oder eine profilierte Vertiefung zum Eingriff eines Handgriffes vorgesehen, der ein Ein- und Festschrauben der Schutzkappe beispielsweise per Hand erlaubt. Vorteilhafterweise weist der Handgriff sowohl außen als auch innen ein etwa sternförmiges oder sechseckiges Profil auf, sodass erforderlichenfalls auch innen ein entsprechend profiliertes Werkzeug angesetzt werden kann. Die Schutzkappe mit Handgriff und Gewindezapfen lässt sich einfach durch Kunststoffspritzen herstellen.

Nach einer weiteren vorteilhaften Ausgestaltung der Erfindung weist der Dichtflansch einen nach außen aufgestellten umlaufenden, vorzugsweise wellenförmig ausgebildeten Rand auf. Dadurch wird der Dichtflansch im Bereich der Dichtfläche verstärkt, wodurch die Anpressung und damit die Dichtwirkung erhöht werden.

In weiterer Ausgestaltung der Erfindung ist an der Schutzkappe aus Kunststoff eine Dichtungsplatte aus Gummi befestigt, die vorzugsweise in entsprechende Löcher des Dichtflansches eingeknöpft wird. Die Dichtungsplatte ist somit unverlierbar mit der Kunststoffschutzkappe verbunden. Da die Gummiplatte weicher und nachgiebiger als der Kunststoff der Schutzkappe ist, wird die Dichtwirkung verbessert, und kleine Unebenheiten in der Oberfläche der Stirnfläche des Sammelbehälters werden durch die Gummiplatte ausgeglichen.

Schließlich kann in weiterer Ausgestaltung der Erfindung an die Kunststoffkappe eine umlaufende Dichtlippe angespritzt werden, die sich an die Innenwand des Sammelbehälters anlegt und somit die Dichtwirkung noch weiter verbessert.

Ausführungsbeispiele der Erfindung sind in der Zeichnung dargestellt und werden im Folgenden näher beschrieben. Es zeigen
- Fig. 1: eine erfindungsgemäße Schutzkappe auf einem Sammelbehälter,
- Fig. 2: eine erste Ausführungsform der Schutzkappe,
- Fig. 2a: eine Draufsicht auf die Schutzkappe gemäß Fig. 2,
- Fig. 2b: einen Längsschnitt durch die Schutzkappe gemäß Schnittebene IIb-IIb in Fig. 2a,
- Fig. 2c: eine perspektivische Ansicht der Schutzkappe gemäß Fig. 2,
- Fig. 3: eine zweite Ausführungsform der Schutzkappe mit zusätzlicher Gummidichtung,
- Fig. 3a: eine Draufsicht auf die Schutzkappe gemäß Fig. 3,
- Fig. 3b: einen Längsschnitt durch die Schutzkappe gemäß Schnittebene IIIb-IIIb in Fig. 3a,
- Fig. 3c: eine perspektivische Ansicht der Schutzkappe gemäß Fig. 3,
- Fig. 4: eine erfindungsgemäße Schutzkappe auf einem Sammel-Behälter und
- Fig. 5: eine erfindungsgemäße Schutzkappe auf einem Sammel-Behälter.

Fig. 1 zeigt den oberen Teil eines Sammelbehälters eines Kondensators, wie er durch die eingangs genannte DE-A 100 39 260 bekannt wurde. Ein Sammelbehälter 1 besteht aus einem beispielsweise im wesentlichen kreiszylindrischen Rohr 2, welches in einer Stirnfläche 3 endet. Das Rohr 2 ist beispielsweise durch einen lösbaren Verschlussstopfen 4 abgedichtet, der durch einen in einer Ringnut 6 gehaltenen Sicherungsring 5 axial festgelegt ist. Wie in der genannten Offenlegungsschrift ausgeführt ist, kann der Verschlussstopfen durch Lösen des Sicherungsringes 5 aus dem Sammelbehälter 1 entnommen werden, z. B. aus Gründen der Reparatur oder Wartung. Der Verschlussstopfen 4 weist einen zentralen Ansatz 7 auf, in welchem ein Gewindesackloch 8 angeordnet ist. Auf die Stirnfläche 3 des Rohres 2 ist eine Schutzkappe 9 aufgesetzt, die einen Dichtflansch 10, einen Gewindezapfen 11 und einen Handgriff 12 aufweist. Der Gewindezapfen 11 ist in das Gewindesackloch 8 eingeschraubt, sodass der Dichtflansch 10 mit einer Vorspannung auf der Stirnfläche 3 des Rohres 2 aufliegt. Die Schutzkappe 9 ist einstückig ausgebildet und aus Kunststoff gespritzt, vorzugsweise aus einem Polyamid.

Der Kondensator weist zweckmäßigerweise einen Rohr-/Rippenblock auf, der zwischen zwei Sammelrohren angeordnet ist. Die Rohr des Rohr-/Rippenblocks sind dabei mit den Sammelrohren dicht verlötet und bilden Strömungskanäle. Je nach Ausführungsform des Kondensators sind in den Sammelrohren Trennwände angeordnet, die einen Serpentinenartigen Äströmungsverlauf durch den Rohr-/Rippenblock bewirken. Dabei können pro Durchgang durch den Rohr-/Rippenblock mehrere Rohre parallel geschaltet sein. Zweckmäßiger Weise variiert die Anzahl der Rohre pro Durchgang. Neben eine der Sammelrohre ist ein Sammler mit Behälter angeordnet, durch welchen das kondensierte Kältemittel strömt.

Fig. 2 zeigt ein Ausführungsbeispiel einer Schutzkappe 20 in einer ersten Ausführungsform. Ein umlaufender Dichtflansch 21 weist eine ebene Dichtfläche 22 auf, die mit der Stirnfläche 3 (Fig. 1) eine Dichtpaarung bildet. Die Schutzkappe 20 weist auf ihrer Oberseite einen zentral angeordneten Handgriff 23 und auf ihrer Unterseite einen Gewindezapfen 24 auf.

Fig. 2a zeigt eine Draufsicht auf die Schutzkappe 20 gemäß Fig. 2 mit dem umlaufenden Dichtflansch 21 und einem sternförmig profilierten Hohlraum 26. Die Außenkontur des Handgriffes 23 ist durch zwei parallel zueinander verlaufende Linien 23a gekennzeichnet; es ergibt sich somit ein griffiger" Umfang, der das Ein- und Ausschrauben von Hand erleichtert. Erforderlichenfalls kann in den sternförmig profilierten Hohlraum 26 ein entsprechend profiliertes Werkzeug eingesetzt werden, um das Anzugsmoment - oder das Losbrechmoment - zu erhöhen. Radial außen zeigt die Schutzkappe einen verstärkten ringförmigen Bereich 21a, welcher die Steifigkeit der Schutzkappe erhöhen soll. Der Ringbereich 21a kann vorteilhafter Weise eine nicht gleichmäßige Höhe aufweisen, was in Fig. 2 ersichtliche ist. Dabei sind die Bereiche größter Erhöhung mit 21b bezeichnet.

Fig. 2b zeigt die Schutzkappe 20 in einem Schnitt in der Ebene IIb-IIb in Fig. 2a. Zwischen der äußeren, kreisringförmigen Dichtfläche 22 und dem koaxial angeordneten Gewindezapfen 24 ist eine konische Hohlfläche 25 angeordnet. Der Handgriff 23 weist den profilierten Hohlraum 26 auf, der sacklochartig ausgebildet ist. Aus der Schnittdarstellung wird deutlich, dass die Schutzkappe 20 als einstückiges Kunststoffteil spritzbar ist. Zwischen dert Dichtfläche radial außen und dem Zapfen ist ein Bereich 25 zu erkennen, der gegenüber der Dichtfläche zurückgenommen ist. Dadurch kann die Dichtfläche zumindest geringfügig in axialer Richtung federnd ausgebildet werden.

Fig. 2c zeigt zur Abrundung eine isometrische Darstellung der Schutzkappe 20 mit Blick auf den Dichtflansch 21 und den Hand- bzw. Drehgriff 23.

Fig. 3 zeigt eine weitere Ausführungsform einer Schutzkappe 30 mit einem aufgestellten Rand 31, der eine wellenförmige Kontur 32 aufweist. Wie im vorherigen Ausführungsbeispiel gemäß Fig. 2 weist auch diese Schutzkappe 30 einen Drehgriff 33 und einen koaxial angeordneten Gewindezapfen 34 auf.

Fig. 3a zeigt eine Draufsicht auf die Schutzkappe 30 mit umlaufendem Rand 31 und auf den Umfang verteilten Noppen 37 der Dichtplatte 36. Der Drehgriff 33 entspricht in seiner Außenkontur 33a und dem Hohlraum 33b dem der vorherigen Ausführung gemäß Fig. 2.

Fig. 3b zeigt einen Schnitt durch die Schutzkappe 30 in der Ebene IIIb-IIIb in Fig. 3a. Der aufgestellte Rand 31 bildet mit dem Dichtflansch 35 ungefähr einen rechten Winkel, wodurch das Widerstandsmoment des Flansches 35 erhöht wird. Mit dem Dichtflansch 35 ist eine kreisringförmige Dichtplatte 36 verbunden, die pilzartige Noppen 37 aufweist, welche in entsprechende Bohrungen 38 im Dichtflansch 35 eingesetzt bzw. "eingeknöpft" sind. Damit ist die Dichtplatte 36, die aus Gummi besteht, unverlierbar und dicht mit der Schutzkappe 30 verbunden. Der Gummiwerkstoff der Dichtplatte 36 ist weicher als der Kunststoff- bzw. Polyamidwerkstoff der Schutzkappe 30. Die Dichtplatte 36 liegt beim Einsetzen der Schutzkappe 30 in den Sammelbehälter 1 auf dessen Stirnfläche 3 (vgl. Fig. 1) auf.

Vorteilhaft wird die Dichtfläche mit dem Dichtflansch als 2 Komponentenelement gespritzt.

Fig. 3c zeigt zur Vervollständigung eine isometrische Darstellung der Schutzkappe 30 mit Blick auf den umlaufenden Rand 31 und den Drehgriff 33.

Die Figur 4 zeigt eine Schutzkappe gemäß Figur 1, wobei die Dichtfläche 50 als Dichtring 51 ausgebildet ist, der mit der Schutzkappe zusammen montiert ist. Dabei weist der Dichtring eine zentrale Öffnung aus zur Aufnahme des Zapfens 7. Die Figur 5 zeigt eine weitere erfindungsgemäße Schutzkappe gemäß Figur 1, wobei der Dichtring 60 eine erste Dichtfläche 61 und eine zweite Dichtfläche 62 aufweist. Die Dichtfläche 61 ist im wesentlichen stirnseitig ausgebildet und stützt sich an der Stirnfläche des Rohres des Sammelbehälters ab. Die Dichtfläche 62 ist im wesentlichen zylindermantelförmig ausgebildet und stützt sich an der Innenmantelfläche des Rohres des Sammelbehälters ab.

Gemäß dem Ausführungsbeispiel kann es auch zweckmäßig sein, wenn lediglich die Dichtfläche 62 vorhanden ist, um den Sammelbehälter abzudichten.

## Patentansprüche

1. Kondensator mit einem Sammelbehälter und mit einer Schutzkappe zum stirnseitigen Abdichten eines durch einen Verschlussstopfen (4) verschließbaren Sammelbehälters (1) des Kondensators, wobei der Sammelbehälter (1) eine im wesentlichen über den Verschlussstopfen (4) hinausstehende Rohrwand (2) aufweist, wobei, die Schutzkappe (9, 20, 30) aus einem Kunststoffmaterial hergestellt ist und derart angeordnet ist, daß sie den Sammelbehälter im Bereich des oberhalb des Verschlussstopfens hinausstehenden Endes der Rohrwand abdichtet.

2. Kondensator nach Anspruch 1, **dadurch gekennzeichnet, daß** die Schutzkappe eine im wesentlichen ebene Ringfläche aufweist, die an der stirnseitigen Ringfläche der Rohrwand aufliegt und den Sammelbehälter abdichtet.

3. Kondensator nach Anspruch 1, **dadurch gekennzeichnet, daß** die Schutzkappe eine Ringfläche aufweist, die an der umlaufenden Innenmantelfläche der Rohrwand aufliegt und den Sammelbehälter abdichtet.

4. Kondensator nach einem der vorhergehenden Ansprüche, **dadurch gekennzeichnet, daß** die Schutzkappe einen Haltemittel aufweist, welches mit einem Haltemittel des Verschlussstopfens oder der Rohrwand zusammenwirkt und mit diesem verbunden ist

5. Kondensator nach einem der vorhergehenden Ansprüche, **dadurch gekennzeichnet, daß** die Schutzkappe einen Zapfen aufweist, welcher in eine Aufnahme der Verschlussstopfens oder der Rohrwand eingreift.

6. Kondensator nach einem der vorhergehenden Ansprüche, **dadurch gekennzeichnet, daß** die Schutzkappe eine Aufnahme aufweist, in welche ein Zapfen des Verschlussstopfens oder der Rohrwand eingreift.

7. Kondensator nach Anspruch 5 oder 6, **dadurch gekennzeichnet, daß** der Zapfen ein Gewinde, wie Außengewinde, aufweist, welches in ein Innengewinde der Aufnahme eingreift.

8. Kondensator nach einem vorhergehenden Anspruch, **dadurch gekennzeichnet, dass** der Kunststoff ein Polyamid (PA) ist, der gegebenenfalls verstärkt ist durch Faserbeimischung.

9. Kondensator nach einem vorhergehenden Anspruch, **gekennzeichnet durch** eine umlaufenden Dichtflansch (10, 21) mit einer ebenen Dichtfläche (22) zur Auflage auf der Stirnfläche (3) der Rohrwand (2).

10. Kondensator nach einem vorhergehenden Anspruch, **gekennzeichnet durch** eine umlaufenden Dichtflansch (10, 21) mit einer zylindrischen Dichtfläche (22) zur Auflage auf der Innenmantelfläche der Rohrwand (2).

11. Kondensator nach einem der vorhergehenden Ansprüche, **dadurch gekennzeichnet, daß** die Dichtfläche und die Schutzkappe zweiteilig ausgebildet sind.

12. Kondensator nach Anspruch 11, **dadurch gekennzeichnet, daß** die Dichtfläche als ringförmiges Element mit der Schutzkappe verbunden ist.

13. Kondensator nach Anspruch 11, **dadurch gekennzeichnet, daß** die Dichtfläche als ringförmiges Element mit der Schutzkappe einteilig ausgebildet ist.

14. Kondensator nach einem vorhergehenden Anspruch, **dadurch gekennzeichnet, daß** die Dichtfläche aus einem elastischen Material, wie Elastomer, gefertigt ist.

15. Kondensator nach einem vorhergehenden Anspruch, **dadurch gekennzeichnet, dass** die Dichtfläche über den Zapfen gegen die Stirnfläche (3) der Rohrwand (2) oder die Innenmantelfläche der Rohrwand verspannt ist.

16. Kondensator nach einem vorhergehenden Anspruch, **dadurch gekennzeichnet, dass** zwischen Gewindezapfen (24) und Dichtfläche (22) eine kreisringförmige, konische Hohlfläche (25) angeordnet ist.

17. Kondensator nach einem der vorhergehenden Ansprüche, **gekennzeichnet durch** einen zentral angeordneten profilierten Handgriff (23, 33).

18. Kondensator nach Anspruch 17, **dadurch gekennzeichnet, dass** der Handgriff (23, 33) hohl ausgebildet ist und ein nach außen offenes Sackloch (26, 33b) mit einem etwa sternförmigen Querschnitt aufweist.

19. Kondensator nach einem der Ansprüche 1 bis 18, **dadurch gekennzeichnet , dass** der Dichtflansch (35) einen umlaufenden, aufgestellten Rand (31) aufweist.

20. Kondensator insbesondere nach Anspruch 19, **dadurch gekennzeichnet, dass** der Rand (31) eine Oberkante (32) mit einem wellenförmigen Verlauf aufweist.

21. Kondensator nach einem der vorhergehenden Ansprüche, **dadurch gekennzeichnet, dass** auf dem Dichtflansch (35) eine mit der Schutzkappe (30) verbundene Dichtplatte (36) aus Gummi angeordnet ist.

22. Kondensator nach Anspruch 21, **dadurch gekennzeichnet, dass** die Dichtplatte (36) mittels Noppen (37) in Löcher (38) des Flansches (35) eingeknöpft oder eingespritzt ist.

23. Kondensator nach einem der vorhergehenden Ansprüche, **dadurch gekennzeichnet, dass** am Dichtflansch eine umlaufende Dichtlippe angespritzt ist.

## Claims

1. A condenser having a collector vessel and a protective cap for sealing the front face of a collection vessel forming part of the condenser which can be closed by means of a stopper (4), the collection vessel (1) having a tube wall (2) which projects essentially beyond the stopper and the protective cap (9, 20, 30) being made of a plastic material and being positioned in such a manner that it seals the collector vessel in the area of the end of the tube wall which projects beyond the stopper.

2. A condenser in accordance with claim 1,
**characterised in that**
the protective cap has an essentially flat ring face which lies against the front ring face of the tube wall and seals the collector vessel.

3. A condenser in accordance with claim 1,
**characterised in that**
the protective cap has a ring face which lies against the circumferential inner face of the tube wall and seals the collector vessel.

4. A condenser in accordance with one of the preceding claims,
**characterised in that**
the protective cap has a retaining means which co-operates with a retaining means on the stopper or the tube wall and is connected thereto.

5. A condenser in accordance with one of the preceding claims,
**characterised in that**
the protective cap has a pin which engages in a receiver in the stopper or the tube wall.

6. A condenser in accordance with one of the preceding claims,
**characterised in that**
the protective cap has a receiver in which a pin on the stopper or the tube wall engages.

7. A condenser in accordance with claim 5 or 6,
**characterised in that**
the pin has a thread, an external thread for example, which engages in an internal thread in the receiver.

8. A condenser in accordance with one of the preceding claims,
**characterised in that**
the plastic is a polyamide (PA) which is reinforced as required by the addition of fibres.

9. A condenser in accordance with one of the preceding claims,
**characterised by**
a circumferential sealing flange (10, 21) with a flat sealing face which lies against the front face (3) of the tube wall (2).

10. A condenser in accordance with one of the preceding claims,
**characterised by**
a circumferential sealing flange (10, 21) with a cylindrical sealing face which lies against the inner face of the tube wall (2).

11. A condenser in accordance with one of the preceding claims,
**characterised in that**
the sealing face and the protective cap are designed as two parts.

12. A condenser in accordance with claim 11,
**characterised in that**
the sealing face is connected to the protective cap as an annular element.

13. A condenser in accordance with claim 11,
**characterised in that**
the sealing face is designed in one piece with the protective cap as an annular element.

14. A condenser in accordance with one of the preceding claims,
**characterised in that**
the sealing face is made of an elastic material such as an elastomer.

15. A condenser in accordance with one of the preceding claims,
**characterised in that**
the sealing face is tensioned against the front face (3) of the tube wall (2) or the inner face of the tube wall by the pin.

16. A condenser in accordance with one of the preceding claims,
**characterised in that**
positioned between the threaded pin (24) and the sealing face (22) is a circular, ring-shaped, conical concave face (25).

17. A condenser in accordance with one of the preceding claims,
**characterised by**
a centrally positioned profiled handle (23, 33).

18. A condenser in accordance with claim 17,
**characterised in that**
the handle (23, 33) is hollow in design and has a blind hole (26, 33b) open to the outside with an approximately star-shaped cross section.

19. A condenser in accordance with one of claims 1 to 18,
**characterised in that**
the sealing flange (35) has a proud, circumferential border (31).

20. A condenser in particular in accordance with claim 19,
**characterised in that**
the border (31) has an upper edge (32) with a wavy contour.

21. A condenser in accordance with one of the preceding claims,
**characterised in that**
positioned on the sealing flange (35) is a rubber sealing plate (36) which is connected to the protective cap (30).

22. A condenser in accordance with claim 21,
**characterised in that**
the sealing plate (36) is pushed or injected into holes (38) in the flange (35) by means of dimples (37).

23. A condenser in accordance with one of the preceding claims,
**characterised in that**
a peripheral sealing lip is injected onto the sealing flange.

## Revendications

1. Condensateur comprenant un récipient collecteur et un capuchon protecteur pour l'étanchéité côté avant d'un récipient collecteur (1) du condensateur, le récipient collecteur (1) pouvant être fermé par un bouchon de fermeture (4) et présentant une paroi tubulaire (2) dépassant essentiellement par le bouchon de fermeture (4), le capuchon protecteur (9, 20, 30) étant fabriqué à base d'un matériau plastique et étant disposé de telle sorte qu'il assure l'étanchéité du récipient collecteur dans la zone de l'extrémité, dépassant au-dessus du bouchon de fermeture, de la paroi tubulaire.

2. Condensateur selon la revendication 1, **caractérisé en ce que** le capuchon protecteur présente une surface annulaire sensiblement plane qui repose sur la surface annulaire côté avant de la paroi tubulaire et rend étanche le récipient collecteur.

3. Condensateur selon la revendication 1, **caractérisé en ce que** le capuchon protecteur présente une surface annulaire qui repose sur la surface d'enveloppe intérieure périphérique de la paroi tubulaire et rend étanche le récipient collecteur.

4. Condensateur selon l'une quelconque des revendications précédentes, **caractérisé en ce que** le capuchon protecteur présente un moyen de retenue qui coopère avec un moyen de retenue du bouchon de fermeture où la paroi tubulaire et est reliée à celui-ci.

5. Condensateur selon l'une quelconque des revendications précédentes, **caractérisé en ce que** le capuchon protecteur présente un pivot qui s'engage dans un logement du bouchon de fermeture ou de la paroi tubulaire.

6. Condensateur selon l'une quelconque des revendications précédentes, **caractérisé en ce que** le capuchon protecteur présente un logement dans lequel s'engage un pivot du bouchon de fermeture ou de la paroi tubulaire.

7. Condensateur selon la revendication 5 ou 6, **caractérisé en ce que** le pivot présente un filetage, comme un filetage extérieur, qui s'engage dans un filetage intérieur du logement.

8. Condensateur selon une revendication précédente, **caractérisé en ce que** le plastique est un polyamide (PA) qui est renforcé éventuellement par une addition de fibre.

9. Condensateur selon une revendication précédente, **caractérisé par** une bride d'étanchéité (10, 21) périphérique avec une surface d'étanchéité (22) plane pour l'appui sur la face frontale (3) de la paroi tubulaire (2).

10. Condensateur selon une revendication précédente, **caractérisé par** une bride d'étanchéité (10, 21) périphérique avec une surface d'étanchéité (22) cylindrique pour l'appui sur la surface d'enveloppe intérieure de la paroi tubulaire (2).

11. Condensateur selon l'une quelconque des revendications précédentes, **caractérisé en ce que** la surface d'étanchéité et le capot protecteur sont conçus en deux parties.

12. Condensateur selon la revendication 11, **caractérisé en ce que** la surface d'étanchéité est conçue comme un élément de forme annulaire avec le capot protecteur.

13. Condensateur selon la revendication 11, **caractérisé en ce que** la surface d'étanchéité est conçue d'une seule pièce comme élément de forme annulaire avec le capot protecteur.

14. Condensateur selon une revendication précédente, **caractérisé en ce que** la surface d'étanchéité est fabriquée à base d'un matériau élastique, comme l'élastomère.

15. Condensateur selon une revendication précédente, **caractérisé en ce que** la surface d'étanchéité est tendue au moyen du pivot contre la surface avant (3) de la paroi tubulaire (2) ou la surface d'enveloppe intérieure de la paroi tubulaire.

16. Condensateur selon une revendication précédente, **caractérisé en ce qu'**une surface creuse (25) en forme de bague circulaire et conique est disposée entre le pivot fileté (24) et la surface d'étanchéité (22).

17. Condensateur selon l'une quelconque des revendications précédentes, **caractérisé par** une poignée (23, 33) profilée et disposée de façon centrale.

18. Condensateur selon la revendication 17, **caractérisé en ce que** la poignée (23, 33) est conçue creuse et présente un trou borgne (26, 33b) ouvert vers l'extérieur avec une section à peu près en forme d'étoile.

19. Condensateur selon l'une quelconque des revendications 1 à 18, **caractérisé en ce que** la bride d'étanchéité (35) présente un bord (31) périphérique et placé debout.

20. Condensateur en particulier selon la revendication 19, **caractérisé en ce que** le bord (31) présente une arête supérieure (32) avec un tracé de forme ondulée.

21. Condensateur selon l'une quelconque des revendications précédentes, **caractérisé en ce qu'**une plaque d'étanchéité (36) reliée au capot protecteur (30) en caoutchouc est disposée sur la bride d'étanchéité (35).

22. Condensateur selon la revendication 21, **caractérisé en ce que** la plaque d'étanchéité (36) est engagée ou injectée au moyen de nopes (37) dans des trous (38) de la bride (35).

23. Condensateur selon l'une quelconque des revendications précédentes, **caractérisé en ce qu'**une lèvre d'étanchéité périphérique est injectée sur la bride d'étanchéité.
